# FASCICULE DE BREVET EUROPEEN

(11) **EP 3 560 371 B1**
(45) Date de publication et mention de la délivrance du brevet: **27.12.2023**
(21) Numéro de dépôt: 18169620.4
(22) Date de dépôt: 26.04.2018
(51) Int. Cl.: A44C 5/14, G04B 37/14

(54) **DISPOSITIF DE FIXATION D'UN BRACELET SUR UNE BOÎTE DE MONTRE**
VORRICHTUNG ZUM BEFESTIGEN EINES ARMBANDS AUF EINEM UHRENGEHÄUSE
DEVICE FOR SECURING A STRAP TO A WATCH CASE

(43) Date de publication de la demande: 30.10.2019
(73) Titulaire: ROLEX SA, 1211 Genève 26 (CH)
(72) Inventeur: GRAND, Fabien, F- 74160 Saint-Julien-en-Genevois (FR); KRESSMANN, Flavien, F- 68128 Village Neuf (FR); ROBIN, Jean-Baptiste, F - 74100 Annemasse (FR)
(74) Mandataire: Moinas & Savoye SARL

(56) Documents cités:
- DE-U- 8 136 009
- JP-A- 2006 296 544
- US-A- 4 432 655
- US-A1- 2006 180 000
- US-A1- 2006 198 248

## Description

### Introduction

La présente invention concerne un dispositif de fixation d'un brin de bracelet sur une boîte de montre.

### Etat de l'Art

Une solution traditionnelle pour l'attache d'un bracelet sur une boîte de montre consiste à utiliser une barrette à ressort, agencée au sein d'une ouverture transversale formée à une extrémité d'un brin du bracelet, et dont les deux extrémités sont conformées pour s'engager au sein de logements réalisés au niveau de la face interne de chacune des cornes de la boîte de montre. Lors du montage ou du démontage d'un bracelet selon cette solution traditionnelle, les extrémités de la barrette sont prévues pour être escamotées temporairement afin de pouvoir être engagées entre les cornes du bracelet, puis introduites, après relâchement, dans les logements formés au niveau de chacune des cornes. Une telle opération peut nécessiter un temps d'assemblage conséquent, et s'avère particulièrement délicate. Celle-ci peut notamment avoir pour conséquence de marquer l'habillage de la montre-bracelet, et plus spécifiquement, le dessous des cornes de la boîte de montre,

US2006180000 divulgue un dispositif de fixation amovible d'un bracelet sur une boîte de montre dont le brin de bracelet comprend une saillie destinée à se loger au sein d'une rainure de la boîte de montre selon le préambule de la revendication indépendante 1. JP2006296544 divulgue un dispositif de fixation amovible d'un bracelet sur une boîte de montre dont le brin de bracelet comprend une rainure destinée à se loger au sein d'une saillie de la boîte de montre selon le préambule de la revendication indépendante 9.

L'invention a pour objectif général d'offrir une solution de fixation d'un bracelet sur une boîte de montre qui ne comprend pas tout ou partie des inconvénients de l'état de la technique.

Plus précisément, un premier objet de l'invention est d'offrir une solution de fixation d'un bracelet sur une boîte de montre qui facilite les opérations de solidarisation et/ou de désolidarisation du bracelet.

Un deuxième objet de l'invention est d'offrir une solution de fixation d'un bracelet sur une boîte de montre qui permet un maintien du bracelet de manière fiable et sans jeu.

Un troisième objet de l'invention est d'offrir une solution de fixation d'un bracelet sur une boîte de montre qui permet d'atteindre un aspect esthétique satisfaisant au niveau de la liaison entre le bracelet et la boîte de montre. Un quatrième objet de l'invention est d'offrir une solution de fixation d'un bracelet sur une boîte de montre qui ne comprend pas de risque de détérioration des composants lors de la mise en oeuvre de la fixation ou de la désolidarisation, notamment évitant les marquages sur la boîte de montre. Un cinquième objet de l'invention est d'offrir une solution de fixation d'un bracelet sur une boîte de montre dont la carrure présente des cornes de faibles largeurs et/ou présente un entrecorne de faible largeur ou qui est dénuée de corne.

### Brève description de l'invention

Selon la présente invention, un dispositif de fixation amovible d'un bracelet sur une boîte de montre dont le brin de bracelet comprend une saillie destinée à se loger au sein d'une rainure de la boîte de montre est fourni selon la revendication indépendante 1 et un dispositif de fixation amovible d'un bracelet sur une boîte de montre dont le brin de bracelet comprend une rainure destinée à se loger au sein d'une saillie de la boîte de montre est fourni selon la revendication indépendante 9. Des modes de réalisation préférés de l'invention sont fournis selon les revendications dépendantes.

### Brève description des figures

Ces objets, caractéristiques et avantages de l'invention seront exposés en détail dans la description suivante d'un mode de réalisation particulier fait à titre non-limitatif en relation avec les figures jointes parmi lesquelles :
La figure 1 représente une vue en perspective de dessus d'un dispositif de fixation d'un bracelet à une boîte de montre selon un mode de réalisation de l'invention.
La figure 2 représente une vue en coupe par un plan perpendiculaire longitudinal médian du dispositif de fixation d'un bracelet à une boîte de montre selon le mode de réalisation de l'invention.
La figure 3 représente une vue en coupe par un plan perpendiculaire longitudinal médian de l'extrémité du bracelet destinée à coopérer avec une boîte de montre par un dispositif de fixation selon le mode de réalisation de l'invention.
La figure 4 représente une vue en coupe par un plan perpendiculaire longitudinal médian du dispositif de fixation selon le mode de réalisation de l'invention dans une phase de solidarisation d'un bracelet.
La figure 5 représente une vue en coupe par un plan perpendiculaire longitudinal médian du dispositif de fixation selon le mode de réalisation de l'invention en configuration de fixation.
La figure 6 représente une vue en coupe par un plan perpendiculaire longitudinal médian du dispositif de fixation selon le mode de réalisation de l'invention dans une phase de désolidarisation d'un bracelet.
La figure 7 représente une vue en coupe agrandie de détails de la figure 6.
Les figures 8 à 12 représentent des vues de côté de différentes variantes d'éléments élastiques qui peuvent être utilisés dans le dispositif de fixation selon le mode de réalisation de l'invention.

Pour faciliter la description qui va suivre, nous désignerons par direction verticale z la direction perpendiculaire au plan de la boîte de montre, orientée vers un observateur de la montre. L'adjectif « inférieur » désignera donc le côté de la boîte de montre et du bracelet destiné à venir en contact avec le poignet d'un porteur. Nous désignerons par direction transversale y la direction s'étendant du centre d'une première corne 3 au centre d'une deuxième corne 3 en vis-à-vis, perpendiculairement à la direction verticale. Enfin, nous désignerons par direction longitudinale x la direction orientée selon la longueur du bracelet, perpendiculairement aux directions verticale et latérale.

La figure 1 représente une boite de montre dont la carrure 2 comprend sur sa périphérie deux ensembles de deux cornes 3 symétriquement et diamétralement opposés, entre lesquels peuvent être fixés deux brins de bracelet 10 de manière amovible par un dispositif de fixation 1 selon un mode de réalisation de l'invention. Par simplification, cette figure 1 représente l'extrémité d'un seul brin de bracelet, plus exactement un maillon d'extrémité d'un bracelet, un tel bracelet pouvant être destiné à être composé de maillons assemblés. Ce maillon d'extrémité comprend une première extrémité correspondant à l'extrémité du bracelet, fixée à la boîte de montre, et une deuxième extrémité comprenant un dispositif de réception 11 pour un autre maillon du brin de bracelet, sous la forme d'une ouverture transversale prévue pour recevoir un axe de liaison. Naturellement, le dispositif de fixation 1 selon le mode de réalisation de l'invention est adapté pour la fixation de tout autre type de bracelet ou de brin de bracelet qu'un bracelet à maillons articulés, comme un brin de bracelet souple, par exemple en cuir ou en matériau composite. D'autre part, deux brins de bracelet seront de préférence respectivement fixés entre respectivement chaque ensemble de deux cornes 3 de la carrure 2 de boîte de montre par un même dispositif de fixation 1, puis fixés entre eux sur leur autre extrémité par un fermoir.

Le dispositif de fixation 1 d'un brin de bracelet 10 selon le mode de réalisation de l'invention est plus précisément représenté par la figure 2, en configuration de fixation du bracelet 10. Ce dispositif de fixation 1 repose d'abord sur une géométrie particulière agencée au niveau de l'entrecorne de la carrure 2, et qui coopère avec une géométrie particulière correspondante agencée à l'extrémité du brin de bracelet 10.

L'entrecorne comprend en effet un composant dont la section présente, par exemple, une forme en U ou sensiblement en U orientée vers le bracelet, qui définit ainsi une rainure transversale. Cette rainure s'étend transversalement de la première corne 3 à la deuxième corne 3 (mesurée selon l'axe transversal y) et est délimité par une surface inférieure 4, une surface supérieure 5, et une surface verticale 6 reliant ces deux surfaces inférieure et supérieure au niveau de la carrure 2. La surface inférieure 4 comprend un alésage 7 (ou ouverture 7) traversant, orienté verticalement, positionné sensiblement au centre de l'entrecorne en considérant la direction transversale.

Le bracelet 10 comprend une saillie 16 à son extrémité, plus précisément représentée par la figure 3, destinée à un logement au sein de la rainure agencée dans l'entrecorne de la carrure. Cette saillie 16 comprend un alésage 17 (ou ouverture 17) traversant, orienté verticalement, positionné sensiblement au centre de la saillie en considérant la direction transversale. Cette construction est prévue pour que les deux alésages 7, 17 soient sensiblement alignés lorsque la saillie 16 du bracelet 10 est logée dans la rainure de l'entrecorne. Le bracelet 10 comprend de plus un logement 18 au niveau de la surface inférieure de la saillie 16, prévu pour recevoir un élément élastique 30, de manière amovible. Un tel élément élastique 30 s'étend ainsi sensiblement dans un plan parallèle au plan du brin de bracelet, et comprend une ouverture traversante qui peut être désaxée, notamment désaxée d'une grandeur préférentiellement comprise entre 0.02 mm et 0.5 mm avec l'alésage 17 de la saillie, comme cela sera détaillé par la suite.

Le dispositif de fixation 1 du brin de bracelet 10 sur la boîte de montre comprend de plus une goupille 20, dont une portion inférieure 23 est logée dans l'alésage 7 de la carrure 2, une portion intermédiaire 22 est logée dans l'alésage de l'élément élastique 30, et une portion supérieure 21 est logée dans l'alésage 17 de la saillie 16 du bracelet 10. Cette goupille 20, en coopération avec l'élément élastique 30, assure ainsi le maintien fiable et sans jeu du bracelet 10 sur la boîte de montre.

Le fonctionnement du dispositif de fixation de bracelet selon le mode de réalisation va maintenant être détaillé, en référence aux figures 4 et 5.

En phase préalable, un élément élastique 30 est positionné dans le logement 18 prévu à l'extrémité du bracelet, mentionné précédemment. Selon le mode de réalisation, l'élément élastique 30 comprend une forme sensiblement annulaire, et le logement 18 présente une section circulaire dont le diamètre peut être légèrement inférieur au diamètre de l'élément élastique, de sorte à permettre le maintien de l'élément élastique dans ledit logement par sa légère compression. Ensuite, l'extrémité du bracelet est positionnée dans l'entrecorne de la boîte de montre, de sorte que la saillie 16 du bracelet vienne se positionner dans la rainure agencée à l'entrecorne. En remarque, la hauteur de cette saillie 16 correspond sensiblement à la distance entre les deux surfaces inférieure 4 et supérieure 5 délimitant la rainure en hauteur, avec un léger jeu pour faciliter l'insertion de la saillie sans résistance. De même, la profondeur de la rainure correspond sensiblement à la longueur de la saillie 16, mesurée selon la direction longitudinale, avec un léger jeu pour assurer que cette saillie ne soit pas bloquée par une butée intempestive de sa surface verticale 12 à son extrémité.

Ensuite, comme représenté par la figure 4 qui montre une phase transitoire d'insertion verticale de la goupille, la goupille 20 est insérée par l'alésage 7 de la carrure 2. La portion supérieure 21 de la goupille présente un diamètre supérieur à celui de sa section intermédiaire 22. Cette portion supérieure 21 de la goupille présente de même un diamètre supérieur à celui de l'alésage de l'élément élastique 30. La goupille 20 est ainsi chassée au travers de l'élément élastique : naturellement, les diamètres susmentionnés et la propriété élastique de l'élément élastique sont choisis pour autoriser une insertion de la goupille, avec une force adéquate et sans détérioration de l'élément élastique, mais garantissant un bon maintien de la goupille et du bracelet à la fin de cette insertion. Cette insertion se poursuit jusqu'à ce que la goupille 20 atteigne sa position finale, représentée par les figures 2 et 5, dans laquelle sa portion intermédiaire 22 de plus petit diamètre de la goupille 20 est positionnée au sein de l'alésage de l'élément élastique 30.

Dans la position finale de la goupille 20, il apparaît qu'elle est bloquée axialement par l'élément élastique 30, ce qui permet de former une liaison fiable et stable de la goupille. Il en ressort une fixation fiable du bracelet. D'autre part, l'élément élastique 30, par sa propriété élastique, rattrape les éventuels jeux et permet une fixation sans jeu du bracelet 10 sur la boîte de montre. L'insertion de la goupille 20 a pour effet de plaquer la surface supérieure 15 de la saillie 16 contre la surface supérieure 5 de la rainure, assurant ainsi un blocage sans jeu dans la direction verticale du bracelet.

Selon le mode de réalisation de l'invention, un désaxage est prévu entre le logement 18 et l'alésage 17 du bracelet 10. Un désaxage est également prévu entre le logement 18 du bracelet et l'alésage 7 de la boîte de montre. Plus précisément, l'axe A₁₇ de l'alésage 17 du bracelet 10 est agencé légèrement en retrait dans la direction longitudinale par rapport à l'axe du logement 18 de la boîte de montre, qui définit l'axe A₃₀ de l'élément élastique 30. Ainsi, l'ouverture traversante de l'élément élastique 30 est légèrement désaxée avec l'alésage 17 du bracelet 10, comme cela est plus particulièrement représenté sur la figure 3.

Le positionnement de la goupille 20 au travers des deux alésages 7 et 17 est possible par la déformation, notamment la compression, de l'élément élastique 30 qui compense le désaxage susmentionné. Il en résulte un effort particulier exercé sur le bracelet, orienté dans la direction longitudinale vers la boîte de montre, qui tend à plaquer une surface supérieure verticale 19 du bracelet à l'encontre d'une surface verticale 8 à l'extrémité de la surface supérieure 5 de la rainure à l'entrecorne. Cette réalisation favorise le maintien sans jeu du bracelet dans la direction longitudinale. Elle permet de plus d'assurer la continuité entre les surfaces supérieures de la boîte de montre et la surface supérieure du bracelet, au niveau de leur interface, ce qui garantit une bonne perception esthétique.

Les figures 6 et 7 illustrent une phase de désolidarisation d'un bracelet. Pour cela, la goupille 20 est chassée au travers de l'élément élastique, dans la même direction que dans la phase de solidarisation décrite précédemment. Dans cette opération, la portion inférieure 23 de la goupille, de diamètre sensiblement égal à celui de la portion supérieure 21, vient se loger au sein de l'élément élastique 30. L'opération est poursuivie jusqu'à ce que la goupille 20 sorte totalement de l'alésage 7 à l'entrecorne de la carrure, dans la position représentée sur les figures 6 et 7. En remarque, pour permettre cette opération, la longueur L10 de l'alésage 17 du bracelet 10 est au moins égale à la longueur L20 de la goupille 20. Ainsi, l'alésage 17 pourrait en variante être un alésage borgne, tant qu'il respecte la condition précédente. Dans la position des figures 6 et 7, il apparaît que la goupille ne bloque plus le bracelet 10 qui peut être retiré par une simple traction dans la direction longitudinale x. La goupille 20 peut alors être récupérée ou remplacée pour une prochaine opération de solidarisation.

L'élément élastique 30 se présente comme une bague ou un anneau élastique. Il peut être un joint polymère ou un joint élastomère. Sa section peut présenter une forme en « U », comme représenté particulièrement par la figure 8 et les figures 2 à 7, ou une forme en « T », comme représenté par la figure 9. En variante, l'élément élastique 30 peut être un joint torique, comme représenté par la figure 10, ou encore un joint quadrilobe, comme représenté par la figure 11. Selon encore une autre variante, il est également envisageable d'utiliser une rondelle ressort, notamment un clinquant, comme représenté par la figure 12. D'autre part, l'élément élastique peut prendre en variante toute autre forme.

Naturellement, l'invention ne se limite pas au mode de réalisation décrit. Ainsi, la carrure, voire la boîte de montre, pourrait comprendre toute autre forme permettant la réception d'un bracelet et le maintien par une goupille verticale. Par exemple, l'alésage 7 de la carrure pourrait en variante être un alésage de la surface supérieure 5 de la rainure et le bracelet comprendrait un élément élastique agencé au niveau de sa surface supérieure. La carrure ne comprend pas nécessairement des cornes, une rainure pouvant être agencée de manière indépendante des cornes. De plus, le bracelet pourrait comprendre une saillie de géométrie différente. L'alésage 17 du bracelet peut être débouchant sur l'une ou l'autre des faces de la saillie du brin de bracelet, sans être nécessairement traversant. L'élément élastique pourrait être agencé différemment en correspondance avec l'alésage du bracelet.

Par ailleurs, la goupille peut présenter un diamètre maximal inférieur ou égal à 1,5 mm. Ce diamètre est de préférence compris entre 0,8 et 1,4 mm inclus. La goupille peut en variante présenter une autre géométrie, par exemple une section de forme non circulaire. En variante, elle peut présenter une géométrie simplifiée, avec une section constante sur toute sa longueur, prévue pour permettre les opérations de solidarisation et désolidarisation au travers l'élément élastique tout en garantissant un bon maintien de l'ensemble. Enfin, le mode de réalisation permet d'atteindre un résultat satisfaisant avec une unique goupille. En variante, deux goupilles ou plus pourraient être utilisées pour la fixation d'un même brin de bracelet.

Enfin, la connexion décrite précédemment peut naturellement être inversée, la saillie étant agencée au niveau de la carrure, notamment d'une entrecorne, de sorte à coopérer avec une rainure agencée à l'extrémité d'un brin de bracelet. D'autre part, dans les deux cas, l'élément élastique est logé dans le bracelet.

## Revendications

1. Dispositif de fixation amovible d'un brin de bracelet sur une boîte de montre, qui comprend :
- un brin de bracelet (10) comprenant une extrémité destinée à une fixation amovible sur une boîte de montre, comprenant une saillie (16) disposée au niveau de ladite extrémité, ladite saillie (16) étant destinée à se loger au sein d'une rainure d'une boîte de montre, et comprenant au moins une ouverture (17) verticale agencée dans l'épaisseur de ladite saillie (16) du brin de bracelet (10) et comprenant un élément élastique (30) disposé au moins en partie en vis-à-vis de l'au moins une ouverture (17) verticale, de sorte à pouvoir recevoir une goupille (20) au travers de l'élément élastique (30) et au travers d'au moins une partie de la longueur de ladite au moins une ouverture verticale, l'élément élastique (30) étant un élément apte à un maintien à moindre jeu du brin de bracelet (10) sur une boîte de montre par l'intermédiaire d'une goupille, cet élément élastique étant choisi parmi un anneau élastique, un joint polymère, de section en forme de « U » ou de « T », un joint torique, un joint quadrilobe, ou une rondelle ressort, notamment un clinquant ;
- au moins ladite rainure parallèle au plan du bâti de la boîte de montre agencée sur la périphérie de la boîte de montre, notamment agencée sur la périphérie d'une carrure (2) de la boîte de montre, délimitée par une surface supérieure (5) et une surface inférieure (4) parallèles au plan du bâti de la boîte de montre, ladite rainure étant apte à recevoir ladite saillie (16) disposée à l'extrémité du brin de bracelet ;
- au moins une ouverture (7) de boîte de montre traversant verticalement une des surfaces inférieure (4) ou supérieure (5) délimitant la au moins une rainure de la boîte de montre, de sorte que cette au moins une ouverture (7) soit sensiblement alignée avec l'au moins une ouverture (17) verticale du brin de bracelet (10) lorsqu'il est fixé ;
- au moins ladite goupille (20) apte à se loger au travers de l'élément élastique (30), agencé au sein de la boîte de montre ou du brin de bracelet en correspondance avec leurs ouvertures (7, 17) respectives, au travers d'une partie de l'au moins une ouverture (17) verticale du brin de bracelet et au travers de ladite au moins une ouverture (7) de boîte de montre, pour garantir le maintien du brin de bracelet sur la boîte de montre, **caractérisé en ce que** l'élément élastique (30) est logé de manière amovible dans un logement (18) agencé au niveau de la surface inférieure ou supérieure du brin de bracelet (10), s'étendant sensiblement dans un plan parallèle au plan du brin de bracelet.

2. Dispositif de fixation selon la revendication précédente, **caractérisé en ce que** l'au moins une ouverture (17) verticale du brin de bracelet (10) est débouchante sur l'une des faces de la saillie (16) du brin de bracelet (10) et/ou **en ce que** l'au moins une ouverture (17) verticale est traversante sur l'épaisseur de la saillie (16) du brin de bracelet.

3. Dispositif de fixation selon l'une des revendications précédentes, **caractérisé en ce que** l'élément élastique (30) comprend une ouverture traversante agencée autour d'un axe A₃₀, et **en ce que** cet axe A₃₀ de l'élément élastique (30) est désaxé, notamment désaxé d'une grandeur préférentiellement comprise entre 0.02 mm et 0.5 mm, par rapport à l'axe A₁₇ de l'ouverture (17) verticale.

4. Dispositif de fixation selon l'une des revendications précédentes, **caractérisé en ce que** le brin de bracelet (10) est flexible ou comprend au moins un maillon.

5. Dispositif de fixation selon l'une des revendications précédentes, **caractérisé en ce que** la longueur L20 de l'au moins une goupille (20) est inférieure ou égale à la longueur L10 de l'au moins une ouverture (17) verticale du brin de bracelet (10).

6. Dispositif de fixation selon l'une des revendications précédentes, **caractérisé en ce que** l'au moins une goupille comprend une portion intermédiaire (22) de diamètre réduit, destinée à un logement au sein de l'élément élastique.

7. Dispositif de fixation selon l'une des revendications précédentes, **caractérisé en ce que** la hauteur de la saillie (16) du brin de bracelet est sensiblement égale à la hauteur de la rainure de la boîte de montre, de sorte qu'une surface (15) de la saillie (16) opposée à celle recevant l'introduction de l'au moins une goupille est plaquée contre une surface (5) délimitant la rainure de la boîte de montre, opposée à la surface délimitant la saillie comprenant l'au moins une ouverture (17) verticale du brin de bracelet recevant l'au moins une goupille (20).

8. Dispositif de fixation selon l'une des revendications précédentes, **caractérisé en ce que** l'au moins une rainure de la boîte de montre est agencée sur une carrure (2) entre deux cornes (3).

9. Dispositif de fixation amovible d'un brin de bracelet sur une boîte de montre, qui comprend :
- un brin de bracelet (10) comprenant une extrémité destinée à une fixation amovible sur une boîte de montre, comprenant une rainure disposée au niveau de ladite extrémité, ladite rainure étant destinée à se loger au sein d'une saillie d'une boîte de montre, et comprenant au moins une ouverture (17) verticale agencée dans l'épaisseur d'une paroi formant ladite rainure du brin de bracelet (10) et comprenant un élément élastique (30) disposé au moins en partie en vis-à-vis de l'au moins une ouverture (17) verticale, de sorte à pouvoir recevoir une goupille (20) au travers de l'élément élastique (30) et au travers d'au moins une partie de la longueur de ladite au moins une ouverture verticale, et l'élément élastique (30) étant un élément apte à un maintien à moindre jeu du brin de bracelet (10) sur une boîte de montre par l'intermédiaire d'une goupille, cet élément élastique étant choisi parmi un anneau élastique, un joint polymère, de section en forme de « U » ou de « T », un joint torique, un joint quadrilobe, ou une rondelle ressort, notamment un clinquant
- au moins ladite saillie parallèle au plan du bâti de la boîte de montre agencée sur la périphérie de la boîte de montre, notamment agencée sur la périphérie d'une carrure (2) de la boîte de montre, délimitée par une surface supérieure (5) et une surface inférieure (4) parallèles au plan du bâti de la boîte de montre, ladite saillie étant apte à recevoir ladite rainure disposée à l'extrémité du brin de bracelet ;
- au moins une ouverture (7) de la boîte de montre traversant verticalement ladite saillie de la boîte de montre, de sorte que cette au moins une ouverture (7) soit sensiblement alignée avec l'au moins une ouverture (17) verticale agencée dans une paroi formant la rainure du brin de bracelet (10) lorsqu'il est fixé ;
- au moins ladite goupille (20) apte à se loger au travers de l'élément élastique (30) agencé au sein de la boîte de montre ou du brin de bracelet en correspondance avec leurs ouvertures (7, 17) respectives, au travers de l'au moins une ouverture (17) verticale du brin de bracelet et au travers d'une partie de ladite au moins une ouverture (7) de boîte de montre, pour garantir le maintien du brin de bracelet sur la boîte de montre, **caractérisé en ce que** l'élément élastique (30) est logé de manière amovible dans un logement (18) agencé au niveau de la surface inférieure ou supérieure du brin de bracelet (10), s'étendant sensiblement dans un plan parallèle au plan du brin de bracelet.

10. Dispositif de fixation selon la revendication précédente, **caractérisé en ce que** l'au moins une ouverture (17) verticale est débouchante sur l'une des faces de la rainure du brin de bracelet (10) et/ou **en ce que** l'au moins une ouverture (17) verticale est traversante sur l'épaisseur de la rainure du brin de bracelet.

11. Dispositif de fixation selon la revendication 9 ou 10, **caractérisé en ce que** l'élément élastique (30) comprend une ouverture traversante agencée autour d'un axe A₃₀, et **en ce que** cet axe A₃₀ de l'élément élastique (30) est désaxé, notamment désaxé d'une grandeur préférentiellement comprise entre 0.02 mm et 0.5 mm, par rapport à l'axe A₁₇ de l'ouverture (17) verticale.

12. Dispositif de fixation selon l'une des revendications 9 à 11, **caractérisé en ce que** le brin de bracelet (10) est flexible ou comprend au moins un maillon.

13. Pièce d'horlogerie, notamment montre-bracelet, **caractérisée en ce qu'**elle comprend une boite de montre et un bracelet (10) fixé de manière amovible sur la boîte de montre par un dispositif de fixation selon l'une des revendications précédentes.

## Patentansprüche

1. Vorrichtung zur lösbaren Befestigung eines Armbandstrangs an einem Uhrengehäuse, umfassend:
- einen Armbandstrang (10) mit einem Ende, das zur lösbaren Befestigung an einem Uhrengehäuse bestimmt ist, und mit einem am Ende angeordneten Vorsprung (16), wobei der Vorsprung (16) dazu bestimmt ist, in einer Nut eines Uhrengehäuses aufgenommen zu werden, und mit mindestens einer vertikalen Öffnung (17), die in der Dicke des Vorsprungs (16) des Armbandstrangs (10) angeordnet ist und ein elastisches Element (30) umfasst, das zumindest teilweise gegenüber der mindestens einen vertikalen Öffnung (17) angeordnet ist, um einen Stift (20) durch das elastische Element (30) und durch zumindest einen Teil der Länge der mindestens einen vertikalen Öffnung aufnehmen zu können, wobei das elastische Element (30) ein Element ist, das für einen spielarmen Halt des Armbandstrangs (10) an einem Uhrengehäuse mithilfe eines Stifts geeignet ist, wobei das elastische Element aus einem elastischen Ring, einer Polymerdichtung mit U- oder T-förmigem Querschnitt, einer O-Ring-Dichtung, einer Vierlippendichtung oder einer Federscheibe, insbesondere einer Metallfolie, ausgewählt ist;
- wobei zumindest die Nut parallel zur Ebene des Uhrengestellgehäuses verläuft, am Umfang des Uhrengehäuses, insbesondere am Umfang eines Mittelteils (2) des Uhrengehäuses, angeordnet ist und durch eine obere Fläche (5) und eine untere Fläche (4), die parallel zur Ebene des Uhrengestellgehäuses verlaufen, begrenzt ist, wobei die Nut geeignet ist, den am Ende des Armbandstrangs angeordneten Vorsprung (16) aufzunehmen;
- wobei mindestens eine Uhrengehäuseöffnung (7) vertikal durch eine der unteren Fläche (4) und der oberen Fläche (5), die die mindestens eine Nut des Uhrengehäuses begrenzen, verläuft, so dass die mindestens eine Öffnung (7) im Wesentlichen mit der mindestens einen vertikalen Öffnung (17) des Armbandstrangs (10) ausgerichtet ist, wenn er befestigt ist;
- wobei zumindest der Stift (20) geeignet ist, durch das elastische Element (30), das innerhalb des Uhrengehäuses oder des Armbandstrangs in Übereinstimmung mit ihren jeweiligen Öffnungen (7, 17) angeordnet ist, durch einen Teil der mindestens einen vertikalen Öffnung (17) des Armbandstrangs und durch die mindestens eine Uhrengehäuseöffnung (7) aufgenommen zu werden, um den Halt des Armbandstrangs am Uhrengehäuse zu gewährleisten,
**dadurch gekennzeichnet, dass** das elastische Element (30) lösbar in einer Aufnahme (18) aufgenommen ist, die an der unteren oder der oberen Fläche des Armbandstrangs (10) angeordnet ist und sich in einer zur Ebene des Armbandstrangs im Wesentlichen parallelen Richtung erstreckt.

2. Befestigungsvorrichtung nach dem vorangehenden Anspruch, **dadurch gekennzeichnet, dass** die mindestens eine vertikale Öffnung (17) des Armbandstrangs (10) auf einer der Seiten des Vorsprungs (16) des Armbandstrangs (10) mündet und/oder dass die mindestens eine vertikale Öffnung (17) über die Dicke des Vorsprungs (16) des Armbandstrangs durchgängig ist.

3. Befestigungsvorrichtung nach einem der vorangehenden Ansprüche, **dadurch gekennzeichnet, dass** das elastische Element (30) eine durchgehende Öffnung aufweist, die um eine Achse A₃₀ angeordnet ist, und dass die Achse A₃₀ des elastischen Elements (30) in Bezug auf die Achse A₁₇ der vertikalen Öffnung (17) versetzt, insbesondere um einen Wert, der vorzugsweise zwischen 0,02 mm und 0,5 mm beträgt, versetzt ist.

4. Befestigungsvorrichtung nach einem der vorangehenden Ansprüche, **dadurch gekennzeichnet, dass** das Armbandstrang (10) flexibel ist oder mindestens ein Glied umfasst.

5. Befestigungsvorrichtung nach einem der vorangehenden Ansprüche, **dadurch gekennzeichnet, dass** die Länge L20 des mindestens einen Stifts (20) gleich der Länge L10 der mindestens einen vertikalen Öffnung (17) des Armbandstrangs (10) oder kleiner ist.

6. Befestigungsvorrichtung nach einem der vorangehenden Ansprüche, **dadurch gekennzeichnet, dass** der mindestens eine Stift einen Zwischenabschnitt (22) mit reduziertem Durchmesser umfasst, der für eine Aufnahme innerhalb des elastischen Elements bestimmt ist.

7. Befestigungsvorrichtung nach einem der vorangehenden Ansprüche, **dadurch gekennzeichnet, dass** die Höhe des Vorsprungs (16) des Armbandstrangs im Wesentlichen gleich der Höhe der Nut des Uhrengehäuses ist, so dass eine Fläche (15) des Vorsprungs (16), die derjenigen gegenüberliegt, die die Einführung des mindestens einen Stifts aufnimmt, gegen eine Fläche (5) gedrückt wird, die die Nut des Uhrengehäuses begrenzt, die der Fläche gegenüberliegt, die den Vorsprung begrenzt, der die mindestens eine vertikale Öffnung (17) des Armbandstrangs umfasst, die den mindestens einen Stift (20) aufnimmt.

8. Befestigungsvorrichtung nach einem der vorangehenden Ansprüche, **dadurch gekennzeichnet, dass** die mindestens eine Nut des Uhrengehäuses an einem Mittelteil (2) zwischen zwei Hörnern (3) angeordnet ist.

9. Vorrichtung zur lösbaren Befestigung eines Armbandstrangs an einem Uhrengehäuse, umfassend:
- einen Armbandstrang (10) mit einem Ende, das zur lösbaren Befestigung an einem Uhrengehäuse bestimmt ist, und mit einer am Ende angeordneten Nut, wobei die Nut dazu bestimmt ist, innerhalb eines Vorsprungs eines Uhrengehäuses aufgenommen zu werden, und mit mindestens einer vertikalen Öffnung (17), die in der Dicke einer Wand angeordnet ist, die die Nut des Armbandstrangs (10) bildet und ein elastisches Element (30) umfasst, das zumindest teilweise gegenüber der mindestens einen vertikalen Öffnung (17) angeordnet ist, um einen Stift (20) durch das elastische Element (30) und durch zumindest einen Teil der Länge der mindestens einen vertikalen Öffnung aufnehmen zu können, und wobei das elastische Element (30) ein Element ist, das für einen spielarmen Halt des Armbandstrangs (10) an einem Uhrengehäuse mithilfe eines Stifts geeignet ist, wobei das elastische Element aus einem elastischen Ring, einer Polymerdichtung mit U- oder T-förmigem Querschnitt, einer O-Ring-Dichtung, einer Vierlippendichtung oder einer Federscheibe, insbesondere einer Metallfolie, ausgewählt ist,
- wobei zumindest der Vorsprung parallel zur Ebene des Uhrengestellgehäuses verläuft, am Umfang des Uhrengehäuses, insbesondere am Umfang eines Mittelteils (2) des Uhrengehäuses, angeordnet ist und durch eine obere Fläche (5) und eine untere Fläche (4), die parallel zur Ebene des Uhrengestellgehäuses verlaufen, begrenzt ist, wobei der Vorsprung geeignet ist, die am Ende des Armbandstrangs angeordnete Nut aufzunehmen;
- wobei mindestens eine Öffnung (7) des Uhrengehäuses vertikal durch den Vorsprung des Uhrengehäuses verläuft, so dass die mindestens eine Öffnung (7) im Wesentlichen mit der mindestens einen vertikalen Öffnung (17) ausgerichtet ist, die in einer Wand angeordnet ist, die die Nut des Armbandstrangs (10) bildet, wenn er befestigt ist;
- wobei zumindest der Stift (20) geeignet ist, durch das elastische Element (30), das innerhalb des Uhrengehäuses oder des Armbandstrangs in Übereinstimmung mit ihren jeweiligen Öffnungen (7, 17) angeordnet ist, durch die mindestens eine vertikale Öffnung (17) des Armbandstrangs und durch einen Teil der mindestens einen Uhrengehäuseöffnung (7) aufgenommen zu sein, um den Halt des Armbandstrangs am Uhrengehäuse zu gewährleisten, **dadurch gekennzeichnet, dass** das elastische Element (30) lösbar in einer Aufnahme (18) aufgenommen ist, die an der unteren oder der oberen Fläche des Armbandstrangs (10) angeordnet ist und sich in einer zur Ebene des Armbandstrangs im Wesentlichen parallelen Richtung erstreckt.

10. Befestigungsvorrichtung nach dem vorangehenden Anspruch, **dadurch gekennzeichnet, dass** die mindestens eine vertikale Öffnung (17) auf einer der Seiten der Nut des Armbandstrangs (10) mündet und/oder dass die mindestens eine vertikale Öffnung (17) über die Dicke der Nut des Armbandstrangs durchgängig ist.

11. Befestigungsvorrichtung nach Anspruch 9 oder 10, **dadurch gekennzeichnet, dass** das elastische Element (30) eine durchgehende Öffnung umfasst, die um die Achse A30 angeordnet ist, und dass die Achse A₃₀ des elastischen Elements (30) in Bezug auf die Achse A₁₇ der vertikalen Öffnung (17) versetzt ist, insbesondere um einen Wert, der vorzugsweise zwischen 0,02 mm und 0,5 mm beträgt, versetzt ist.

12. Befestigungsvorrichtung nach einem der Ansprüche 9 bis 11, **dadurch gekennzeichnet, dass** der Armbandstrang (10) flexibel ist oder mindestens ein Glied umfasst.

13. Zeitmessgerät, insbesondere Armbanduhr, **dadurch gekennzeichnet, dass** sie ein Uhrengehäuse und ein Armband (10) umfasst, das durch eine Befestigungsvorrichtung nach einem der vorangehenden Ansprüche abnehmbar am Uhrengehäuse befestigt ist.

## Claims

1. A device for removably fixing a strand of a wristband to a watch case, which comprises:
- A strand of a wristband (10) comprising an end intended for fixing removably to a watch case, comprising a projection (16) arranged at said end, said projection (16) being intended to become lodged within a groove of a watch case, and comprising at least one vertical opening (17) arranged in the thickness of said projection (16) of the strand of the wristband (10) and comprising an elastic element (30) positioned at least partially facing the at least one vertical opening (17), so as to be able to accept a pin (20) through the elastic element (30) and through at least part of the length of said at least one vertical opening, the elastic element (30) being an element able to hold the strand of a wristband on a watch case with minimal clearance using a pin, this elastic element being chosen from a snap ring, a polymer seal, of U-shaped or T-shaped cross section, an O-ring, a four-lobed ring or a spring washer, notably a metal foil ;
- at least said groove parallel to the plane of the frame of the watch case arranged on the periphery of the watch case, notably arranged on the periphery of a middle (2) of the watch case, delimited by an upper surface (5) and a lower surface (4) which are parallel to the plane of the frame of the watch case, said groove being able to accept a projection (16) positioned at the end of the strand of a wristband;
- at least one watch case opening (7) passing vertically through one of the lower (4) or upper (5) surfaces delimiting the at least one groove of the watch case, so that this at least one opening (7) is substantially aligned with the at least one vertical opening (17) of the strand of the wristband (10), when the latter is fixed;
- at least one pin (20) able to become lodged through said elastic element (30), arranged within the watch case or within the strand of a wristband to correspond with the respective openings (7, 17) thereof, through a part of the at least one vertical opening (17) of the strand of a wristband and through said at least one watch case opening (7) to guarantee the holding of the strand of a wristband on the watch case, **characterized in that** the elastic element (30) is housed removably in a housing (18) arranged at the lower or upper surface of the strand of a wristband, extending substantially in a plane parallel to the plane of the strand of a wristband.

2. The strand of a wristband as claimed in the preceding claim, **characterized in that** the at least one vertical opening (17) of the strand of a wristband (10) opens onto one of the faces of the projection (16) of the strand of the wristband (10) and/or **in that** the at least one vertical opening (17) passes through the thickness of the projection (16) of the strand of a wristband.

3. The strand of a wristband as claimed in one of the preceding claims, **characterized in that** the elastic element (30) comprises a through opening arranged around an axis A₃₀ and **in that** this axis A₃₀ of the elastic element (30) is offset, notably offset by an amount preferably comprised between 0.02 mm and 0.5 mm, from the axis A₁₇ of the vertical opening (17).

4. The strand of a wristband as claimed in one of the preceding claims, **characterized in that** said strand is a flexible strand of a wristband or comprises at least one link.

5. The fixing device as claimed in one of the preceding claims, **characterized in that** the length L20 of the at least one pin (20) is less than or equal to the length L10 of the at least one vertical opening (17) of the strand of the wristband (10).

6. The fixing device as claimed in one of the preceding claims, **characterized in that** the at least one pin comprises a smaller-diameter intermediate portion (22) intended to be housed within the elastic element.

7. The fixing device as claimed in one of the preceding claims, **characterized in that** the height of the projection (16) of the strand of a wristband is substantially equal to the height of the groove of the watch case, so that a surface (15) of the projection (16) which is the opposite surface to the one that has the at least one pin inserted into it is pressed firmly against a surface (5) delimiting the groove of the watch case, which is the opposite surface to the surface delimiting the projection comprising the at least one vertical opening (17) of the strand of a wristband that accepts the at least one pin (20).

8. The fixing device as claimed in one of the preceding claims, **characterized in that** the at least one groove of the watch case is arranged on a case middle (2) between two lugs (3).

9. A device for removably fixing a strand of a wristband to a watch case, which comprises:
- A strand of a wristband (10) comprising an end intended for fixing removably to a watch case, comprising a groove arranged at said end, said groove being intended to become lodged within a projection of a watch case, and comprising at least one vertical opening (17) arranged in the thickness of a wall forming said groove of the strand of the wristband (10) and comprising an elastic element (30) positioned at least partially facing the at least said vertical opening (17), so as to be able to accept a pin (20) through the elastic element (30) and through at least part of the length of said at least one vertical opening, the elastic element (30) being an element able to hold the strand of a wristband on a watch case with minimal clearance using a pin, this elastic element being chosen from a snap ring, a polymer seal, of U-shaped or T-shaped cross section, an O-ring, a four-lobed ring or a spring washer, notably a metal foil ;
- at least said projection parallel to the plane of the frame of the watch case arranged on the periphery of the watch case, notably arranged on the periphery of a middle (2) of the watch case, delimited by an upper surface (5) and a lower surface (4) which are parallel to the plane of the frame of the watch case, said projection being able to accept said groove positioned at the end of the strand of a wristband;
- at least one watch case opening (7) passing vertically through said projection of the watch case, so that this at least one opening (7) is substantially aligned with the at least one vertical opening (17) arranged in the thickness of a wall forming the groove of the strand of the wristband (10), when the latter is fixed;
- at least one pin (20) able to become lodged through said elastic element (30), arranged within the watch case or within the strand of a wristband to correspond with the respective openings (7, 17) thereof, through a part of the at least one vertical opening (17) of the strand of a wristband and through said at least one watch case opening (7) to guarantee the holding of the strand of a wristband on the watch case, **characterized in that** the elastic element (30) is housed removably in a housing (18) arranged at the lower or upper surface of the strand of a wristband, extending substantially in a plane parallel to the plane of the strand of a wristband.

10. The strand of a wristband as claimed in the preceding claim, **characterized in that** the at least one vertical opening (17) opens onto one of the faces of the groove of the strand of the wristband (10) and/or **in that** the at least one vertical opening (17) passes through the thickness of the groove of the strand of a wristband.

11. The strand of a wristband as claimed in one of claims 9 or 10, **characterized in that** the elastic element (30) comprises a through opening arranged around an axis A₃₀ and **in that** this axis A₃₀ of the elastic element (30) is offset, notably offset by an amount preferably comprised between 0.02 mm and 0.5 mm, from the axis A₁₇ of the vertical opening (17).

12. The strand of a wristband as claimed in one of claims 9 to 11, **characterized in that** said strand is a flexible strand of a wristband or comprises at least one link.

13. A timepiece, notably a wristwatch, **characterized in that** said timepiece comprises a watch case and a wristband (10) fixed removably to the watch case by a fixing device as claimed in one of the previous claims.
